# EUROPÄISCHE PATENTSCHRIFT

(11) **EP 1 463 075 B1**
(45) Veröffentlichungstag und Bekanntmachung des Hinweises auf die Patenterteilung: **25.07.2012**
(21) Anmeldenummer: 04004614.6
(22) Anmeldetag: 28.02.2004
(51) Int. Cl.: H01H 9/36

(54) **Lichtbogenlöschblechanordnung für einen elektrischen Schalter, insbesondere einen elektrischen Leitungsschutzschalter**
Stack of arc extinguishing blades for an electrical switch, in particular for an electrical circuit breaker
Paquet de tôles d'extinction d'arc pour un interrupteur, en particulier pour un disjoncteur

(30) Priorität: 22.03.2003 DE 10312820
(43) Veröffentlichungstag der Anmeldung: 29.09.2004
(73) Patentinhaber: ABB AG, 68309 Mannheim (DE)
(72) Erfinder: Pump, Wolfgang, Dipl.-Ing., 09427 Ehrenfriedersdorf (DE); Süss, Wolfgang, Dipl.-Ing., 09471 Königswalde (DE)

(56) Entgegenhaltungen:
- EP-A- 0 048 171
- GB-A- 1 107 976
- US-A- 1 963 643
- US-A- 2 147 419
- US-A- 3 126 464

## Beschreibung

Die Erfindung betrifft eine Lichtbogenlöschblechanordnung nach dem Oberbegriff des Anspruches 1.

Eine solche Lichtbogenlöschblechanordnung, auch Lichtbogenlöschblechpaket genannt, ist in einem Leitungsschutzschalter oder einem Motorschutzschalter untergebracht. Das Lichtbogenlöschblechpaket setzt sich zusammen aus mehreren Lichtbogenlöschblechen, die identisch ausgebildet sind. Die Bleche sind rechteckig und bestehen aus Metall und besitzen eine V-förmige Einlaufkontur, die zur Lichtbogenentstehungsstelle offen ist. Die einzelnen Löschbleche werden mittels beidseitig an ihren Längsseiten angeordneter Streifen aus Isoliermaterial zum Paket zusammen gehalten und auf gegenseitigen Abstand eingestellt.

Wenn nun ein Lichtbogen zwischen einem beweglichen Kontaktstück und einem feststehenden Kontaktstück beispielsweise bei einem Kurzschlussstrom gezogen wird, so wird der Lichtbogen über Lichtbogenleitschienen, die den Löschblechstapel beidseitig in Stapelrichtung begrenzen, in das Lichtbogenlöschblechpaket geführt und dort in Teillichtbögen unterteilt, wodurch die Lichtbogenspannung erhöht und der Kurzschlussstrom dadurch begrenzt werden. Solche Lichtbogenlöschblechpakete sind z.B. aus der DE 36 30 447 bekannt geworden. Dabei grenzt das Lichtbogenlöschblechpaket in seinem in Lichtbogenlaufrichtung gesehen hinteren Ende an eine Wand aus Isoliermaterial, die Rillen aufweist, in die Hinterkanten der Löschbleche eingreifen.

Darüber hinaus ist bekannt, siehe EP 0 617 836, hinter der Lichtbogenlöschkammer bzw. hinter dem Lichtbogenlöschblechpaket Rippen und Vorsprünge aus Isolierstoff anzuordnen, die eine zusätzliche Kühlung der Lichtbogengase bewirken sollen.

Die maximal mögliche Löschblechanzahl ist dabei durch die Einbauhöhe bestimmt, wobei die Löschblechdicke und der Abstand zwischen den Blechen Einfluss hat. Da die Einbauhöhe und die maximal mögliche Löschblechanzahl verantwortlich ist für die Größe der resultierenden Lichtbogenspannung und damit für die mögliche Begrenzung des Kurzschlussstromes beim Einlauf des Lichtbogens in diese Löschkammer, ist man bestrebt, möglichst viele Lichtbogenlöschbleche in einer Lichtbogenlöschkammer unterzubringen, wobei in der Praxis eine Blechdicke von 0,6mm aufgrund der thermischen Festigkeit und ein Abstand der Bleche untereinander von 0,6mm nicht unterschritten werden kann und eine Unterschreitung dieser Werte auch nicht zur Erhöhung der Lichtbogenspannung führt. Damit ist aus diesen physikalischen Gründen für eine bestimmte Einbauhöhe die maximal erreichbare Lichtbogenspannung geometrisch festgelegt.

Die GB 1 107 976 zeigt eine Löschblechanordnung umfassend eine Anordnung von Löschblechen, alternierend aus zwei Arten von Löschblechen unterschiedlicher Länge, die einen festgefügten Rahmen hat, der End-Wände und Seitenwände umfasst. Zur Halterung der kurzen Löschbleche dient eine kammartig strukturierte Platte, die an einer durch Öffnungen in den Seitenwänden festgelegten Position gehalten ist. Die Position der Platte ist dabei auf die Länge der kurzen Löschbleche abgestimmt.

Aufgabe der Erfindung ist es, bei gleichen geometrischen Abmessungen, d. h. bei gleicher Einbauhöhe des Löschblechpaketes eine höhere Lichtbogenspannung und damit eine bessere Begrenzung des Kurzschlussstromes zu erreichen, wobei die Lichtbogenlöschanordnung einfach und flexibel zu fertigen sein soll.

Diese Aufgabe wird erfindungsgemäß durch die Merkmale des Anspruches 1 gelöst.

Danach besitzt das Lichtbogenlöschblechpaket erste Lichtbogenlöschbleche einer ersten Länge und zweite Lichtbogenlöschbleche einer gegenüber der Ersten kürzeren zweiten Länge; die Lichtbogenlöschbleche mit kürzerer Länge sind jeweils zwischen zwei Blechen der ersten Länge angeordnet, wobei die Hinterkanten beider Löschblechpakete parallel zueinander in einer senkrecht zur Lichtbogenlaufrichtung verlaufenden Ebene liegen. Die ersten Löschbleche sind mittels zweier Streifen aus Isoliermaterial zu einem ersten Lichtbogenlöschblechpaket zusammengesetzt und die zweiten Bleche sind mittels weiterer Streifen aus Isoliermaterial zu einem zweiten Lichtbogenlöschblechpaket zusammengesetzt. Beide Lichtbogenlöschblechstapel oder -pakete werden so ineinander gefügt, dass der Stapel mit den zweiten Löschblechen von hinten in den ersten Stapel eingefügt wird, wobei nach dem Einschieben der beiden Pakete ineinander Mittel vorgesehen sind, um die ersten und zweiten Löschbleche auf Abstand zu halten und gegeneinander zu positionieren.

Im Folgenden soll das Lichtbogenlöschblech mit einer ersten Länge als erstes Blech und das Lichtbogenlöschblech mit der zweiten Länge als zweites Blech bezeichnet werden.

Die ersten Bleche verlaufen über die gesamte Länge der Lichtbogenlöschkammer bzw. des Löschblechpaketes, während die eingeschobenen zweiten Bleche etwa zwischen 30% bis 50% dieser Länge messen. Beide Löschbleche weisen eine ähnliche V-förmige Einlaufkontur auf.

Gegebenenfalls können die kurzen Löschbleche eine Dicke aufweisen, die gleich oder geringfügig geringer ist als die der ersten Löschbleche.

Zur Fixierung der beiden Lichtbogenlöschblechpakete gegeneinander besitzen die Streifen aus Isoliermaterial für das zweite Lichtbogenlöschblechpaket an ihrer zur Lichtbogenentstehungsstelle hinweisenden Kante Aussparungen, in die an den Lichtbogenlöschblechen des ersten Lichtbogenlöschblechpaketes angeformte Querkanten eingreifen; eine weitere Fixierung erfolgt dann durch Anformungen am an den Innenwänden des Schaltergehäuses, zwischen denen sich das zweite Lichtbogenlöschblechpaket befindet.

Die Wirkungsweise dieser Anordnung ist wie folgt:

Zunächst läuft der Lichtbogen in den ersten Löschblechstapel ein, bei dem die einzelnen Bleche einen großen Abstand besitzen; dieses Einlaufen erfolgt schneller als bei den üblichen Löschblechpaketen, weil der Abstand zwischen zwei Löschblechen größer ist als der Abstand in Lichtbogenlöschblechpaketen gemäß dem Stand der Technik. Aufgrund des größeren Löschblechabstandes im vorderen Bereich ist auch der Strömungswiderstand vor dem Lichtbogen geringer, wodurch sich die Einlaufgeschwindigkeit vergrößert. Damit wird bereits im vorderen Paketbereich eine gute Strombegrenzung durch die der treibenden Spannung entgegengerichtete, schnell ansteigende Lichtbogenspannung erreicht. Der Lichtbogen wird dabei gekühlt und der Kurzschlussstrom sinkt. Bei Auftreffen des Lichtbogens auf den zweiten Stapel im hinteren Bereich des Lichtbogenlöschblechpaketes erfolgt eine nochmalige Unterteilung der Teillichtbögen in fast die doppelte Anzahl, wodurch die Lichtbogenspannung auf einen Wert weit über der treibenden Netzspannung ansteigt und der Lichtbogen schlagartig zum Verlöschen gebracht wird. Dadurch wird auch die thermische Belastung der im hinteren Bereich eingeschobenen, gegebenenfalls dünneren Bleche ausreichend gering gehalten.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Seitenansicht auf einen erfindungsgemäßen Lichtbogenlöschblechstapel,
- Fig. 2: eine Aufsicht auf den Löschblechstapel gemäß Fig. 1 und
- Fig. 3: eine perspektivische Ansicht des Stapels gemäß den Fig. 1 und 2.

Es sei nun Bezug auf die Fig. 3. Der dort dargestellte Lichtbogenlöschblechstapel 10 weist erste Lichtbogenlöschbleche 11 und zweite Lichtbogenlöschbleche 12 auf. Die Lichtbogenlöschbleche 11 sind langgestreckt rechteckig und besitzen in üblicher Weise in ihrem vorderen Bereich einen V-förmigen Ausschnitt 6, der als Einlaufaussparung bezeichnet sein kann. Die einzelnen Lichtbogenlöschbleche 11 besitzen eine erste Länge a und nehmen einen ersten Abstand D₁ voneinander ein. Die ersten Löschbleche 11 sind mittels beidseitig angeordneter Streifen 14 und 15 aus isolierendem Material, vorzugsweise aus Isolierpapier, auf Abstand zueinander gehalten. Dabei weist jedes Löschblech 11 an seiner längeren Längskante Aussparungen 16, 17 auf, in denen sich quer zur Längserstreckung der ersten Bleche vorspringende Zapfen 18, 19, 20 befinden, wobei bei einem Löschblech beidseitig je zwei Zapfen 18 und 19 und bei dem benachbarten Löschblech beidseitig je ein Zapfen 20 angeformt sind; Löschbleche mit je zwei Zapfen wechseln somit mit Löschblechen mit je einem Zapfen ab.

In diesen ersten Stapel mit den ersten Löschblechen 11 ist ein zweiter Stapel mit zweiten Löschblechen 12 eingefügt, die den gleichen Abstand D₁ voneinander besitzen, gegebenenfalls aber geringfügig dünner sind als die Bleche 11 des ersten Stapels. Diese Lichtbogenlöschbleche 12 besitzen in ihrem vorderen Bereich ebenfalls einen V-förmigen Ausschnitt 5 als Einlaufaussparung und auf ihren parallel zur Lichtbogenlaufrichtung verlaufenden Kanten zwei quer dazu vorspringende Zapfen 22, 23, die in daran angepasste Öffnungen je eines weiteren Streifens 24 aus elektrisch isolierendem Material, vorzugsweise aus Isolierpapier eingreifen, so dass die Löschbleche in gleicher Weise wie die Löschbleche 11 auf Abstand zueinander gehalten sind, wobei hier nur ein Streifen 24 dargestellt ist.

Wie aus Fig. 2 ersichtlich ist, ist die Länge a der ersten Bleche 11 größer als die Länge b der zweiten Löschbleche 12, wobei die Länge b zwischen 30% bis 50% der Länge a beträgt.

Aus Fig. 1 ist ersichtlich, dass an den in Lichtbogenlaufrichtung vorderen Längskanten der beiden Streifen 24 nutenartige Aussparungen 25 vorgesehen sind, die hinter Querkanten 26 der ersten Bleche 11 so eingreifen, wodurch das zweite Löschblechpaket gegenüber dem ersten Löschblechpaket positioniert ist. Dabei verlaufen die Querkanten 26 senkrecht zur Lichtbogenlaufrichtung, so dass dadurch eine Art Stufung gebildet ist, über die der in Lichtbogenlaufrichtung gesehen vordere Bereich der ersten Lichtbogenlöschbleche 11 in einen schmaleren Bereich übergeht, so dass die beiden Streifen 24 aus isolierendem Material etwa in den Ebenen liegen, in denen sich die Streifen 14, 15 befinden. Eine weitere Fixierung des zweiten Lichtbogenlöschblechpaketes wird durch geeignete Leisten oder Vorsprünge an der Gehäuseinnenwand des Schaltgerätes, in das die Lichtbogenlöschblechanordnung eingesetzt werden soll, erreicht.

## Patentansprüche

1. Lichtbogenlöschblechanordnung für einen elektrischen Schalter, insbesondere einen Leitungsschutzschalter oder Motorschutzschalter, mit parallel zueinander angeordneten Lichtbogenlöschblechen (11), die mittels wenigstens einer Halteeinrichtung aus Isoliermaterial auf Abstand zueinander gehalten sind und die zur Lichtbogenentstehungsstelle je eine etwa V-förmige Aussparung (6) aufweisen, wobei die Lichtbogenlöschblechanordnung erste Lichtbogenlöschbleche (11) einer ersten Länge (a) und zweite Lichtbogenlöschbleche (12) einer gegenüber der ersten kürzeren zweiten Länge (b) aufweisen und wobei die kürzeren Lichtbogenlöschbleche (12) jeweils zwischen zwei ersten Lichtbogenlöschblechen (11) angeordnet sind, wobei die Hinterkanten der ersten und der zweiten Lichtbogenlöschbleche (11, 12) parallel zueinander in einer senkrecht zur Lichtbogenlaufrichtung verlaufenden Ebene liegen, **dadurch gekennzeichnet, dass** die ersten Lichtbogenlöschbleche (11) und die zweiten Lichtbogenlöschbleche (12) mittels jeweils zweier (14, 15; 24) Streifen aus Isoliermaterial zueinander auf Abstand gehalten sind, so dass zwei Lichtbogenlöschblechpakete gebildet sind und so dass das erste Lichtbogenlöschblechpaket unabhängig von dem zweiten Lichtbogenlöschblechpaket herstellbar ist.

2. Lichtbogenlöschblechanordnung nach Anspruch 1, **dadurch gekennzeichnet, dass** die zweite Länge (b) zwischen 30% bis 50% der ersten Länge (a) beträgt.

3. Lichtbogenlöschblechanordnung nach einem der vorherigen Ansprüche, **dadurch gekennzeichnet, dass** die Streifen (24) aus Isoliermaterial für das zweite Lichtbogenlöschblechpaket an ihrer zur Lichtbogenentstehungsstelle hinweisenden Kante nutartige Aussparungen (25) aufweisen, in die Querkanten (26) des ersten Lichtbogenlöschblechpaketes eingreifen, so dass beide Lichtbogenlöschblechpakete **dadurch** zueinander positioniert sind.

4. Lichtbogenlöschblechanordnung nach Anspruch 3, **dadurch gekennzeichnet, dass** die Querkanten (26) durch Stufungen gebildet sind, so dass der hintere Bereich der ersten Löschbleche gegenüber dem vorderen Bereich der ersten Löschbleche eine geringe Breite besitzt, wobei die Isolierstreifen (14, 15) des ersten Lichtbogenlöschblechpaketes etwa in der Ebene der Streifen (24) aus isolierendem Material für das zweite Lichtbogenlöschblechpaket liegen.

5. Lichtbogenlöschblechanordnung nach einem der vorherigen Ansprüche, **dadurch gekennzeichnet, dass** an den parallel zur Lichtbogenlaufrichtung verlaufenden Kanten der zweiten Lichtbogenlöschbleche (12) zwei quer zur Lichtbogenlaufrichtung vorspringende Zapfen (22) angeformt sind, die in entsprechende Öffnungen der Isolierstreifen (24) eingreifen.

6. Lichtbogenlöschblechanordnung nach einem der vorherigen Ansprüche, **dadurch gekennzeichnet, dass** die Lichtbogenlöschbleche (12) des zweiten Lichtbogenlöschblechpaketes eine gleiche oder geringfügig geringere Dicke als die ersten Lichtbogenlöschbleche (11) besitzen.

## Claims

1. An arc quenching plate arrangement for an electrical switch, especially a miniature circuit breaker or motor circuit breaker, comprising arc quenching plates (11) which are arranged parallel with respect to each other, which are held at a distance from each other by means of at least one holding device made of insulating material and which comprise one respective recess (6) shaped in an approximately V-like manner towards the point of arc origination, with the arc quenching plate arrangement comprising first arc quenching plates (11) of a first length (a) and second arc quenching plates (12) of a second length (b) which is shorter in comparison with the first ones, and with the shorter arc quenching plates (12) respectively being arranged between two first arc quenching plates (11), with the rear edges of the first and second arc quenching plates (11, 12) being disposed parallel with respect to each other in a plane extending perpendicularly to the running direction of the arc, **characterized in that** the first arc quenching plates (11) and the second arc quenching plates (12) are kept at a distance from one another by means of two (14, 15; 24) strips of insulating material, so that two arc quenching plate stacks are formed and the first arc quenching plate stack can be produced independent from the second arc quenching plate stack.

2. An arc quenching plate arrangement according to claim 1, **characterized in that** the second length (b) is between 30% and up to 50% of the first length (a).

3. An arc quenching plate arrangement according to one of the preceding claims, **characterized in that** the strips (24) made of insulating material for the second arc quenching plate stack comprise groove-like recesses (25) on its edge facing the point of arc origination, in which transverse edges (26) of the first arc quenching plate stack engage, so that thereby the two arc quenching plate stacks are positioned with respect to each other.

4. An arc quenching plate arrangement according to claim 3, **characterized in that** the transverse edges (26) are formed by stepping, so that the rear region of the first arc quenching plates has a low width in comparison with the front region of the first arc quenching plates, with the insulating strips (14, 15) of the first arc quenching plate stack being disposed approximately in the plane of the strips (24) of insulating material for the second arc quenching plate stack.

5. An arc quenching plate arrangement according to one of the preceding claims, **characterized in that** two pins (22) protruding transversely to the running direction of the arc are formed on the edges of the second arc quenching plate stacks (12) extending parallel to the running direction of the arc, which pins engage into respective openings of the insulating strips (24).

6. An arc quenching plate arrangement according to one of the preceding claims, **characterized in that** the arc quenching plates (12) of the second arc quenching plate stack have a similar or slightly lower thickness than the first arc quenching plates (11).

## Revendications

1. Disposition de tôles d'extinction d'arc pour un disjoncteur électrique, en particulier un disjoncteur de protection de ligne ou un disjoncteur de protection de moteur, avec des tôles d'extinction d'arc (11) disposées parallèlement les unes aux autres, qui sont retenues à distance les unes des autres au moyen d'au moins un dispositif de maintien en matériau isolant et qui présentent chacune une ouverture (6) approximativement en forme de V du côté de l'origine de l'arc électrique, la disposition de tôles d'extinction d'arc présentant des premières tôles d'extinction d'arc (11) d'une première longueur (a) et des deuxièmes tôles d'extinction d'arc (12) d'une deuxième longueur (b) inférieure à la première et les tôles d'extinction d'arc (12) les plus courtes étant disposées chacune entre deux des premières tôles d'extinction d'arc (11), les bords arrière des premières et deuxièmes tôles d'extinction d'arc (11, 12) étant parallèles les uns aux autres dans un plan perpendiculaire au sens de propagation de l'arc électrique, **caractérisée en ce que** les premières tôles d'extinction d'arc (11) et les deuxièmes tôles d'extinction d'arc (12) sont tenues à distance les unes des autres au moyen de deux bandes (14, 15 ; 24) de matériau isolant chacune, de telle façon que deux paquets de tôles d'extinction d'arc soient formés et de telle façon que le premier paquet de tôles d'extinction d'arc puisse être fabriqué indépendamment du deuxième paquet de tôles d'extinction d'arc.

2. Disposition de tôles d'extinction d'arc selon la revendication 1, **caractérisée en ce que** la deuxième longueur (b) représente entre 30 % et 50 % de la première longueur (a).

3. Disposition de tôles d'extinction d'arc selon l'une des revendications précédentes, **caractérisée en ce que** les bandes (24) en matériau isolant pour le deuxième paquet de tôles d'extinction d'arc présentent des ouvertures en forme de gorges (25) sur leur bord tourné vers l'origine de l'arc électrique, dans lesquelles des bords transversaux (26) du premier paquet de tôles d'extinction d'arc se mettent en prise, de sorte que les deux paquets de tôles d'extinction d'arc sont ainsi positionnées l'une par rapport à l'autre.

4. Disposition de tôles d'extinction d'arc selon la revendication 3, **caractérisée en ce que** les bords transversaux (26) sont formés par des gradins, de sorte que la partie arrière des premières tôles d'extinction a une largeur inférieure à la partie avant des premières tôles d'extinction, les bandes isolantes (14, 15) du premier paquet de tôles d'extinction d'arc se trouvant approximativement dans le plan des bandes (24) de matériau isolant pour le deuxième paquets de tôles d'extinction d'arc.

5. Disposition de tôles d'extinction d'arc selon l'une des revendications précédentes, **caractérisée en ce que** sont formés sur les bords des deuxièmes tôles d'extinction d'arc (12) parallèles au sens de propagation de l'arc électrique deux goujons (22) faisant saillie perpendiculairement au sens de propagation de l'arc électrique qui se mettent en prise dans des ouvertures correspondantes des bandes isolantes (24).

6. Disposition de tôles d'extinction d'arc selon l'une des revendications précédentes, **caractérisée en ce que** les tôles d'extinction d'arc (12) du deuxième paquet de tôles d'extinction d'arc ont une épaisseur égale ou inférieure à celle des premières tôles d'extinction d'arc (11).
